# FASCICULE DE BREVET EUROPEEN

(11) **EP 0 285 534 B1**
(45) Date de publication et mention de la délivrance du brevet: **14.11.1990**
(21) Numéro de dépôt: 88440018.5
(22) Date de dépôt: 11.03.1988
(51) Int. Cl.: E05C 9/04

(54) **Poignée à double action pour porte, fenêtre ou analogue**
Griff für einen Treibstangenbeschlag für Türen, Fenster oder dergleichen
Handle for an espagnolette for a door, window or the like

(30) Priorité: 16.03.1987 FR 8703708
(43) Date de publication de la demande: 05.10.1988
(73) Titulaire: FERCO INTERNATIONAL Usine de Ferrures de Bâtiment Société à responsabilité limitée, F-57400 Sarrebourg (FR)
(72) Inventeur: Vigreux, Daniel, F-57870 Troisfontaines (FR)
(74) Mandataire: Aubertin, François

(56) Documents cités:
- FR-A- 2 281 478

## Description

L'invention concerne une poignée à double action pour porte, fenêtre ou analogue comprenant un boîtier renfermant un mécanisme transformant le mouvement de rotation de la béquille en un mouvement de translation de sens contraire de deux tringles de manoeuvre et composé d'un pignon denté et de deux platines pourvues d'une crémaillère disposée de part et d'autre du pignon denté, chaque platine, de forme essentiellement rectangulaire, présentant deux emplacements de liaison, l'un ou l'autre de ces emplacements de liaison coopérant respectivement avec l'un ou l'autre de deux axes de liaison reliant la platine à l'une ou l'autre tringle de manoeuvre.

On connaît déjà des poignées à double action pour porte, fenêtre ou analogue comprenant un boîtier renfermant un mécanisme permettant de commander deux tringles de manoeuvre pourvues d'éléments de verrouillage pour mettre ces derniers en position de verrouillage ou de déverrouillage pour la fermeture ou l'ouverture de l'ouvrant. Ce mécanisme comprend un pignon denté, solidaire en rotation du carré de manoeuvre de la queue de la béquille, coopérant avec deux crémaillères disposées de part et d'autre dudit pignon denté. Ces crémaillères sont solidaires d'une platine présentant une liaison permettant de transmettre le mouvement de translation de la platine à la tringle de manoeuvre correspondante.

Toutefois, la liaison unique entre la platine et la tringle de manoeuvre détermine l'utilisation à droite ou à gauche de la poignée à double action. Soit, il faut prévoir deux types de poignées à double action, l'une pour une utilisation à droite, l'autre pour une utilisation à gauche, soit il faut prévoir que le mécanisme puisse être inversé. A cet effet, il sera nécessaire de démonter le mécanisme avec tous les risques et les pertes de temps que cela implique.

On connaît également, par le document FR-A 2 281 478, une serrure à coulisses disposée en applique sur des portes de meubles. Cette serrure comprend un boîtier renfermant un mécanisme composé d'un pignon denté et de deux platines pourvues d'une crémaillère disposée de part et d'autre du pignon denté, ce mécanisme transformant le mouvement de rotation de la béquille en un mouvement de translation de sens contraire de deux tringles de manoeuvre reliées respectivement par un axe de liaison aux platines du mécanisme, chaque platine, de forme essentiellement rectangulaire, comportant deux emplacements de liaison, l'un où l'autre de ces emplacements de liaison coopérant avec l'un ou l'autre axe de liaison reliant la platine à l'une ou l'autre tringle de manceuvre.

En fonction de l'utilisation droite-gauche de la serrure, on procède uniquement au positionnement des tiges de manoeuvre sur la droite ou sur la gauche de l'axe médian de la serrure.

Or, si dans une utilisation, la poignée ou la clé verrouille cette serrure en position normale, dans l'autre utilisation, il faut actionner la poignée ou la clé à l'inverse de l'usage normal, c'est-à-dire que, si dans une utilisation, on abaisse la poignée pour verrouiller, on est obligé, dans l'autre utilisation, de relever la poignée.

La réalisation du document antérieur ne permet pas au barillet ou au mécanisme actionné par ce dernier de faire une rotation de 360 degrés en laissant la clé dans une position dite neutre puisque, à un moment précis, les variures de la clé se présenteront vers le haut et, de ce fait, la commande de fermeture ou d'ouverture nécessitera un mouvement contraire aux habitudes, sauf si l'on procède à l'inversion des platines.

Ainsi, si dans cette autre utilisation, on veut verrouiller en abaissant également la poignée, il est nécessaire et obligatoire d'inverser également les deux crémaillères dans les deux platines.

Ainsi, la serrure, selon le document antérieur, présente les mêmes inconvénients que les poignées à double action indiquées ci-dessus, à savoir qu'il sera nécessaire de démonter le mécanisme avec tous les risques et les pertes de temps que cela implique.

La présente invention a pour but de remédier à ces inconvénients. L'invention, telle qu'elle est caractérisée dans la revendication 1, résout le problème posé.

Les avantages obtenus grâces à cette invention consistent essentiellement en ce que la même poignée à double action peut être utilisée indifféremment à droite ou à gauche sans démontage du mécanisme renfermé dans l'évidement réalisé dans le boîtier.

L'invention est exposée ci-après plus en détail à l'aide de dessins représentant seulement un mode d'exécution.
La figure 1 représente par un schéma synoptique les différentes positions des platines d'une poignée à double action conforme à l'invention et réalisée selon un premier mode d'exécution et plus particulièrement :
   La figure 1a représente la position neutre des platines lorsque la poignée est en position d'ouverture.
   La figure 1 représente la position des platines lorsque la poignée, en position de fermeture, est utilisée en tant que poignée droite.
   La figure 1c représente la position des platines lorsque la poignée, en position de fermeture, est utilisée en tant que poignée gauche.
La figure 2 représente, par un schéma synoptique, les différentes positions des platines d'une poignée à double action conforme à l'invention et réalisée selon un second mode d'exécution et plus particulièrement :
   La figure 2a représente la position neutre des platines lorsque la poignée est en position de fermeture.
   La figure 2b représente la position des platines lorsque la poignée, en position d'ouverture, est utilisée en tant que poignée droite.
   La figure 2c représente la position des platines lorsque la poignée, en position d'ouverture, est utilisée en tant que poignée gauche.
La figure 3 est une vue en élévation de la face arrière de la poignée à double action en position d'ouverture et réalisée selon le premier mode d'exécution, la plaque de recouvrement de la face arrière étant enlevée.
La figure 4 est une vue en élévation de la face arrière de la poignée à double action en position de fermeture, réalisée, selon le premier mode d'exécution, et utilisée en tant que poignée droite.
La figure 5 est une vue en élévation de la face arrière de la poignée à double action en position de fermeture, réalisée selon le second mode d'exécution et utilisée en tant que poignée gauche.
La figure 6 est une vue en coupe, selon ligne de coupe VI-VI de la figure 3 mise en applique sur la face interne d'un ouvrant de porte, fenêtre ou analogue comportant un profil de recouvrement du profil du dormant.
La figure 7 est une vue en coupe selon ligne de coupe VII-VII de la figure 3 mise en applique à sa partie supérieure sur un profil à fleur et à sa partie inférieure sur un profil à recouvrement.
La figure 8 est une vue en élévation de la face arrière de la poignée à double action conforme au second mode d'exécution en position de fermeture.
La figure 9 est une vue en élévation de la face arrière de la poignée à double action en position d'ouverture, réalisée selon le second mode d'exécution et utilisée en tant que poignée droite, la plaque de recouvrement de la face arrière étant enlevée.
La figure 10 est une vue en élévation de la face arrière de la poignée à double action en position d'ouverture, réalisée selon le second mode d'exécution et utilisée en tant que poignée gauche, la plaque de recouvrement de la face arrière étant enlevée.
La figure 11 est une vue en coupe selon ligne de coupe XI-XI de la figure 9 de la poignée droite mise en applique sur la face interne d'un ouvrant de porte, fenêtre ou analogue comportant un profil à fleur avec le profil du dormant.
La figure 12 est une vue en coupe selon ligne de coupe XII-XII de la figure 10 de la poignée gauche mise en applique sur la face interne d'un ouvrant de porte, fenêtre ou analogue comportant un profil à recouvrement du profil du dormant.
La figure 13 est une vue en coupe selon ligne de coupe XIII-XIII de la figure 14, la partie supérieure se rapportant à un profil à fleur et la partie inférieure se rapportant à un profil à recouvrement.
La figure 14 est une vue en coupe selon ligne de coupe XIV-XIV de la figure 10 de la poignée de gauche mise en applique à sa partie supérieure sur un profil à fleur et à sa partie inférieure sur un profil à recouvrement.

La poignée à double action 1, conforme aux deux modes d'exécution, comporte un boîtier 2 mis en applique sur la face interne 3 de l'ouvrant 4 d'une porte, fenêtre ou analogue. Le chant 5 de l'ouvrant 4 peut comporter soit un profil 6 à fleur avec le profil 7 du dormant 8 (voir figure 11), soit un profil 9 à recouvrement pourvu d'une aile 10 parallèle à la face interne 3 et coiffant partiellement le profil 7 du dormant 8 (voir figures 6 et 12). Le boîtier 2 est maintenu en applique par des éléments de fixation 11,12 tels que vis traversant des orifices 13, 14 réalisés dans le profil 6, 9 de l'ou vrant 4 et par une plaque de recouvrement 21. Dans cet évidement 20 est logé un mécanisme 22 permettant de transformer le mouvement de rotation de la béquille 23 de la poignée à double action 1 en un mouvement de translation des tringles de manoeuvre 24, 25 à déplacement en sens contraire et pourvues d'éléments de verrouillage (non représentés) coopérant avec des gâches (non représentées) solidaires du dormant 8 pour assurer la fermeture et le verrouillage de la porte, fenêtre ou analogue. Ces tringles de manoeuvre 24, 25 coulissent dans une rainure de guidage 26, 27 réalisée dans le chant 5 de l'ouvrant 4 (voir figures 6, 11 et 12).

On réalise dans les extrémités 28, 29 des tringles de manoeuvre 24, 25 un orifice 30, 31 à travers lequel passe un doigt de commande 32, 33 faisant saillie par rapport à la face externe 34, 35 d'un coulisseau 36, 37 se déplaçant dans une seconde rainure 38, 39 de largeur supérieure à celle de la rainure de guidage 26, 27. Chaque coulisseau 36, 37 comporte un moyeau 40, 41 faisant saillie par rapport à la face externe 42, 43 des tringles de manoeuvre 24, 25. Les moyeux 40, 41 faisant saillie en direction de la plaque de recouvrement 21 du boîtier 2 comportent un trou taraudé 44, 45 dont l'axe horizontal 46, 47 est parallèle au chant 5 du dormant 4 (voir figures 7, 13 et 14).

Dans ces trous taraudés 44, 45 sont vissées les extrémités filetées 48, 49 de deux axes de liaison 50, 51 traversant des lumières oblongues 52, 53 pratiquées soit dans faite 54 du profil à fleur 6, soit dans l'aile 10 du profil à recouvrement 9. Pour limiter la longueur de pénétration de l'extrémité filetée 48, 49 dans les trous taraudés 44, 45 des moyeux 40, 41, on pourvoit d'un épaulement 55, 56 les axes de liaison 50, 51. Ces derniers assurent la liaison entre les coulisseaux 36, 37 et le mécanisme 22 logé dans l'évidement 20 du boîtier 2 pour conférer aux tringles de manoeuvre 24, 25 le mouvement de translation dont le sens est fonction du sens du mouvement de rotation conféré à la béquille 23.

Pour permettre le passage de la queue de cette dernière, on réalise dans le boîtier 2 un orifice 57 débouchant, d'une part, dans l'évidement 20 et, d'autre part, sur la face externe 58 du boîtier 2. Cette queue comporte un carré de manoeuvre 59 actionnant le mécanisem 22 logé dans ledit évidement 20.

Selon l'invention, ce mécanisme 22 comprend un pignon denté 60 entraîné en rotation par le carré de manoeuvre 59 de la béquille 23. Le pignon denté 60 s'engrène avec deux crémaillères 61, 62 situées de part et d'autre du plan médian vertical 63 du boîtier 2. De ce fait, les deux crémaillères 61, 62 se déplacent en sens contraire. Chaque crémaillère 61, 62 est solidaire d'une des faces 64 de deux platines de forme rectangulaire 65, 66, ladite face 64 étant celle dirigée vers le béquille 23.

Pour utiliser indifféremment la poignée à double action 1 soit à droite, soit à gauche par rapport à une position neutre, sans démonter le mécanisme 22 logé dans l'évidement 20 du boîtier 2, l'invention prévoit que chaque platine rectangulaire 65, 66 comporte deux emplacements de liaison 67, 68, 69, 70 permettant de relier, par l'intermédiaire des axes de liaison 50, 51 les tringles de manoeuvre 24, 25 à leur platine rectangulaire respectivement 65, 66 en fonction de l'utilisation de la poignée à double action 1.

Conformément au concept inventif général, il est possible de réaliser la poignée à double action 1 selon deux modes d'exécution.

Selon le premier mode d'exécution, visible dans les figures 1, 3 à 7, la position d'ouverture de la poignée à double action 1 est la position neutre et les emplacements de liaison 67, 68, 69, 70 des deux platines rectangulaires 65, 66 sont disposés sur un même plan d'alignement 71, les deux platines 65, 66 se chevauchant.

Selon le second mode d'exécution, visible dans les figures 2, 9 à 14, la position de fermeture de la poignée à double action 1 est la position neutre et chaque platine rectangulaire 65, 66 comporte deux emplacements de liaison 67, 68 et 69, 70 disposés sur une diagonale 72, 73 passant par le centre 74 du boîtier 2, les deux platines 65, 66 se chevaucant partiellement en s'entrecroisant.

On se réfère aux figures 1, 3 à 7.

La platine inférieure 65, dont les deux chants longitudinaux 75, 76 coopèrent avec les parois longitudinales 77, 78 de l'évidement 20, comporte à son extrémité supérieure 79 et à son extrémité inférieure 80 une fourche 81, 82 dont le fond semi-circulaire 83, 84 coopère avec les extrémités 85, 86 des axes de liaison 50, 51. Par ailleurs, la platine inférieure 65 est pourvue de deux orifices 87, 88 dans lesquels peuvent être logées les extrémités 85, 86 des axes de liaison 50, 51. Les fourches 81, 82 et les deux orifices 87, 88 disposés entre celles-ci, sont situés sur l'alignement 71. Les axes 89, 90, 91, 92 des fourches 81, 82 et des orifices 87, 88 sont situés à égales distances du plan médian horizontal 93 du boîtier 2. La distance 94, 95 séparant les axes 89, 91 et 90, 92 est égale à la distance 96, 97 séparant les axes 91, 92 du plan médian horizontal 93. L'entr'axe entre les deux emplacements de liaison 67, 68 de la platine 65 correspond à la somme des deux distances 96, 97 et l'entr'axe entre les deux emplacements de liaison 69, 70 de la platine 66 correspond à la somme des quatre distances 94 à 97. les deux emplacements de liaison 67, 68 de la platine 65 sont intercalés entre les deux emplacements de liaison 69, 70 de la platine 66 lorsque la poignée se trouve en position neutre, c'est-à-dire lorsque la poignée est en position d'ouverture.

La platine supérieure 66 comporte deux orifices 98, 99 dont l'axe 100, 101 est situé dans le prolongement de l'axe 89, 90 des fourches 81, 82 de la platine inférieure 65. Ces orifices 98, 99 sont réalisés dans des embases 102, 103 disposées de part et d'autre d'un évidement 104.

On réalise dans la plaque de recouvrement 21 une lumière oblongue unique 105 dont l'axe longitudinal 106, se superposant au plan d'alignement 71, est parallèle au plan médian vertical 64 du boîtier 2. La longueur 107 de cette lumière oblongue 105 est égale à la somme de la course 108 des deux emplacements de liaison 69, 70, donc des orifices 98, 99 de la platine supérieure 66, et du diamètre des extrémités 85, 86 des axes de liaison 50, 51.

On se réfère aux figures 1a et 3 représentant la poignée à double action 1 dont la position neutre est la position d'ouverture alors que les positions droite-gauche sont les positions de fermeture.

En utilisant la poignée en tant que poignée droite (figures 1 b et 4) et en lui conférant une position de fermeture :
- la platine inférieure 65 est reliée à la tringle de manoeuvre supérieure 24 par l'axe de liaison 50 engagé dans l'emplacement de liaison 68 formé par la fourche 82 et en coulissant dans l'évidement 104 de la platine supérieure 66 avec une course correspondant à la distance 97.
- la platine supérieure 66 est reliée à la tringle de manoeuvre inférieure 25 par l'axe de liaison 51 engagé dans l'emplacement de liaison 70 formé par l'orifice 99, cet axe de liaison 51 se déplaçant selon une course correspondant à la distance 94.

En utilisant la poignée en tant que poignée gauche (voir figures 1 et 5) et en lui conférant une position de fermeture :
- la platine inférieure 65 est reliée à la tringle de manoeuvre inférieure 25 par l'axe de liaison 51 engagé dans l'emplacement de liaison 67 formé par la fourche 81 et en coulissant dans l'évidement 104 de la platine supérieure 66 avec une course correspondant à la distance 96.
- la platine supérieure 66 est reilée à la tringle de manoeuvre supérieure 24 par l'axe de liaison 50 engagé dans l'emplacement de liaison 69 formé par l'orifice 98, cet axe de liaison 50 se déplaçant selon une course corresondant à la distance 95.

On se réfère aux figures 2 et 8 à 14.

Selon ce second mode d'exécution, il est possible de réduire la course maxima des différents emplacements de liaison 67 à 70, ce qui permet également de diminuer la longueur du boîtier 2.

La platine rectangulaire inférieure 65 comporte un premier moyeu rectangulaire 109, faisant saillie par rapport à une embase 110, et étant situé à l'extrémité supérieure 111 de cette dernière. L'un des côtés longitudinaux 112 de ce moyeu rectangulaire 109 glisse le long de l'une des parois longitudinales 78 de l'évidement 20. Ce moyeu rectangulaire 109 est surmonté d'un bossage 113 pourvu de deux plats 114,115 parallèles entre-eux et parallèles au côté longitudinal 112.

Diagonalement opposée au premier moyeu rectangulaire 109, la platine rectangulaire 65 comporte un second moyeu rectangulaire 116 dont un des côtés longitudinaux 117 glisse le long de l'autre paroi longitudinale 77 de l'évidement 20. Ce second moyeu rectangulaire 116 est également surmonté d'un bossage 118 pourvu de deux plats 119, 120 parallèles entre-eux et parallèles au côté longitudinal 117.

On pratique dans les deux moyeux rectangulaires 109,116 un trou borgne 121,122. En fonction de l'utilisation à droite (figures 2b et 9) ou à gauche (figures 2c et 10) de la poignée à double action 1, on engage, soit dans le trou borgne 121 du premier moyeu rectangulaire 109, l'extrémité 85 de l'axe de liaison 50 reliant la première tringle de manoeuvre 24 à la platine rectangulaire 65, soit dans le trou borgne 122 du second moyeu rectangulaire 116, l'extrémité 86 de l'axe de liaison 51 reliant la seconde tringle de manoeuvre 25 à la platine rectangulaire 65.

L'autre platine rectangulaire 66 comporte, à son extrémité supérieure 124, un bossage 125 pourvu de deux plats 126, 127 parallèles entre-eux et parallèles au côté longitudinal 128 d'un moyeu rectangulaire 129 solidaire dela face 64 de la platine rectangulaire 66, cette face 64 étant dirigée vers la béquille 23. Le côté longitudinal 128 de ce moyeu rectangulaire 129 glisse le long de la paroi longitudinale 77 de l'évidement 20.

Diagonalement opposée au bossage 125, la platine rectangulaire 66 comporte un bossage 130 faisant saillie par rapport au dessus d'une aile 131 perpendiculaire à un bossage longitudinal 132. Ce bossage longitudinal 132, solidaire de la face 64 de la platine rectangulaire 66, face 64 dirigée vers la béquille 23, glisse le long d'un bossage longitudinal 133 faisant saillie par rapport à l'embase 110 de la platine rectangulaire 65 et dirigé vers les tringles de manoeuvre 24, 25. Ainsi, les deux platines rectangulaires 65, 66 se déplacent verticalement dans l'évidement 20 en sens contraire, s'entrecroisant en se chevauchant partiellement.

Le bossage 130 présente deux plats 134, 135 parallèles entre-eux et parallèles au côté 136 de l'aile 131, ce côté 136 coulissant le long de la paroi longitudinale 78 de l'évidement 20.

On pratique dans les bossages 125, 130 un trou borgne 137, 138. En fonction de l'utilisation à droite (figurés 2b et 9) ou à gauche (figures 2c et 10) de la poignée à double action 1, on engage soit dans le trou borgne 138 du bossage 130, l'extrémité 86 de l'axe de liaison 61 reliant la seconde tringle de manoeuvre 25 à la platine rectangulaire 66, soit dans le trou borgne 137 du bossage 125, l'extrémité 85 de l'axe de liaison 50 reliant la première tringle de manoeuvre 24 à la platine rectangulaire 66.

Le dessus 139 des bossages 113,118,125,130 est à fleur avec la face 140 de la plaque de recouvrement 21, cette face 140 étant dirigée vers le tringles de manoeuvre 24, 25.

On pratique dans la plaque de recouvrement 21 quatre lumières oblongues 141,142,143,144 permettant le passage des bossages 113, 118, 125, 130, les axes longi tudinaux 145, 146, 147, 148 de ces lumières oblongues 141, 142, 143, 144 étant parallèles au plan médian vertical 63 du boîtier 2. La distance 149 par rapport au plan médian vertical 63 des axes longitudinaux 145, 148, disposés dans le prolongement l'un de l'autre, est égale à la distance 150 des axes longitudinaux 146, 147 disposés également dans le prolongement l'un de l'autre et parallèles aux axes longitudinaux 145, 148.

La largeur 151 de ces lumières oblongues 141 à 144 correspond à la distance 152 séparant les plats 114,115 du bossage 113, les plats 119,120 du bossage 118, les plats 126, 127 du bossage 125 et les plats 134, 135 du bossage 130, de sorte que les parois longitudinales de ces lumières oblongues 141 à 144 servent de guide aux différents bossages 113, 118, 125, 130.

Conformément à l'invention, les bossages 113,118 de la platine rectangulaire 65 se déplacent dans les lumières oblongues 141, 142 alors que les bossages 125, 130 de la platine rectangulaire 66 se déplacent dans les lumières oblongues 143, 144.

Lorsque la poignée à double action 1 est en position de fermeture, les centres 153, 154, 155, 156 des trous borgnes 121, 122, 137, 138 sont à égale distance du plan médian horizontal 93 du boîtier 2, ces centres 153 à 156 constituant les quatre emplacements de liaison 67 à 70 entre le mécanisme 22 et les deux tringles de manoeuvre 24, 25.

La longueur 157 desdites lumières oblongues 141 à 144 est égale à la somme de la course 158 des centres 143 à 156 et du diamètre 159 des bossages 113,118,125,130, la course 158 desdits centres 153 à 156 correspondant à la course des platines rectangulaires 65, 66 étant le double de la course des tringles de manoeuvre 24, 25. En effet, lorsque la poignée à double action 1 est en position de fermeture tel que visible dans les figures 2b et 8, les centres 153 à 156 occupent le milieu de chaque lumière oblongue 141 à 144. En utilisant, par exemple, la poignée à double action 1 à gauche, comme visible dans les figures 2c et 10, et en mettant celle-ci en position d'ouverture, l'emplacement de liaison inutilisé 153 de la platine rectangulaire 65 s'éloigne d'une demi-course du plan médian horizontal 93 et bute contre le chant supérieur 160 de la lumière oblongue 141 et l'emplacement du centre 154 pourvu de l'axe de liaison 51. de cette même platine rectangulaire 65 se rapproche d'une demi-course du plan médian horizontal 83 et bute contre le chant supérieur 161 de la lumière oblongue 142, cette demi-course correspondant à la course de la tringle de manoeuvre 25 alors qu'en utilisant cette même poignée à double action 1 à droite, comme visible dans les figures 2b et 9, l'emplacement du centre 156 pourvu de l'axe de liaison 50 se rapproche d'une demi-course du plan médian horizontal 93 et bute contre le chant inférieur 162 de la lumière oblongue 141 et l'emplacement du centre inutilisé 154 s'éloigne d'une demi-course du plan médian horizontal 83 et bute contre le chant inférieur 163 de la lumière oblongue 142. En position de fermeture de la poignée à double action 1, les quatre emplacements des centres 153 à 156 formant les quatre emplacements de liaison 67 à 70 constituent les coins d'un rectangle dont les diagonales 72, 73 se coupent au centre 74 du boîtier 2.

En ce qui concerne la platine rectangulaire 66, dans le cas d'une utilisation à gauche (figures 2c et 10), l'emplacement du centre inutilisé 156 s'éloigne d'une demi-course et l'emplacement du centre 155 pourvu de l'extrémité 86 de l'axe de liaison 51 de la seconde tringle de manoeuvre 25 se rapproche d'une demi-course du plan médian horizontal 93 alors que dans le cas d'une utilisation à droite (figures 2b et 9), l'emplacement du centre 156, pourvu de l'extrémité 85 de l'axe de liaison 50 de la première tringle de manoeuvre 24, se rapproche d'une demi-course du plan médian horizontal 83 et l'emplacement du centre inutilisé 155 s'éloigne d'une demi-course dudit plan médian horizontal 93.

Ainsi, en fonction de l'utilisation à droite ou à gauche, les centres situés d'un même côté par rapport au plan médian vertical 63 s'éloignent ou se rapprochent d'une demi-course du plan médian horizontal 93.

De ce fait, il y a la possiblité d'utiliser indifféremment la poignée à double action 1 à droite ou à gauche sans démonter le mécanisme 22 logé dans l'évidement 20 du boîtier 2.

Selon ce second mode d'exécution, la position neutre est la position de fermeture (figures 2a et 8) et les positions droite-gauche sont les positions d'ouvertures de la poignée à double action 1 (figures 2b et 9 ; figures 2c et 10).

## Revendications

1. Poignée à double action pour porte, fenêtre ou analogue comprenant un boîtier (2) renfermant un mécanisme (22) transformant le mouvement de rotation de la béquille (23) en un mouvement de translation de sens contraire de deux tringles de manoeuvre (24, 25) et composé d'un pignon denté (60) et de deux platines (65, 66) pourvues d'une crémaillère (61, 62) disposée de part et d'autre du pignon denté (60), chaque platine (65, 66), de forme essentiellement rectangulaire, présentant deux emplacements de liaison (67, 68) et (69, 70), l'un ou l'autre de ces emplacements de liaison (67, 68) et (69, 70) coopérant respectivement avec l'un ou l'autre de deux axes de liaison (50, 51) reliant la platine (65, 66) à l'une ou l'autre tringle de manoeuvre (24, 25); caractérisée en ce que, dans l'une des positions de la poignée, constituant une position neutre, les deux emplacements de liaison (67, 68) de l'une des deux platines (65) et les deux emplacements de liaison (69, 70) de l'autre platine (66), sont situés respectivement à une distance égale du plan médian (93) perpendiculaire au sens de déplacement des tringles de manoeuvre (24. 25) et, pour les autres positions de la poignée, ces différents emplacements de liaison (67, 68) et (69, 70) des deux platines (65, 66) sont soumis, à partir de cette position neutre, à un déplacement transmis aux tringles de manoeuvre (24, 25) par l'intermédiaire des axes de liaison (50, 51) traversant au moins une lumière oblongue (105, 141, 142, 143, 144) réalisée dans une plaque de recouvrement (21) de la face arrière (19) du boîtier (2), le sens de ce déplacement étant fonction de l'utilisation à droite ou à gauche de la poignée.

2. Poignée à double action selon la revendication 1, caractérisée en ce que les deux emplacements de liaison (67, 68) de la première platine (65) et les deux emplacements de liaison (69, 70) de la seconde platine (66) sont situés respectivement à une distance égale (96, 97) (96+94 et 97+95) du plan médian horizontal (93) du boîtier (2) lorsque la poignée occupe la position d'ouverture constituant la position neutre.

3. Poignée à double action selon la revendication 1, caractérisée en ce que les deux emplacements de liaison (67, 68) de la première platine (65) et les deux emplacements de liaison (69, 70) de la seconde platine (66) sont à une distance égale (96, 97) (96+94 et 97+95) du plan médian horizontal (93) du boîtier (2) lorsque la poignée occupe la position de fermeture constituant la position neutre.

4. Poignée à double action selon les revendications 1 à 3, caractérisée en ce que les emplacements de liaison (67, 68, 69, 70) des deux platines (65, 66) sont disposés sur un même plan d'alignement (71) et traversent une lumière oblongue unique (105) dont l'axe longitudinal (106) est parallèle au plan médian vertical (63) du boîtier (2).

5. Poignée à double action selon la revendication 4, caractérisée en ce
. qu'en position d'ouverture de la poignée, les emplacements de liaison (67, 68) de la première platine (65) sont situés à égale distance (96, 97) de part et d'autre du plan médian horizontal (93) du boîtier (2) et les emplacements de liaison (67, 70) de la seconde platine (66) sont situés à égale distance (94+96 et 95+97) de part et d'autre du plan médian horizontal (93) du boîtier (2).
. qu'en position de fermeture d'une poignée à utilisation à droite, l'emplacement de liaison (69) de la seconde platine (66) vient s'intercaler entre les emplacements de liaison (67, 68) de la première platine (65).
. qu'en position de fermeture d'une poignée à utilisation à gauche, l'emplacement de liaison (70) de la seconde platine (66) vient s'intercaler entre les emplacements de liaison (67, 68) de la première platine (65).

6. Poignée à double action selon la revendication 4, caractérisée en ce qu'en phase de fermeture, l'emplacements de liaison (67, 68) de l'une des platines (65) se déplace selon une course (96, 97) égale à la course des tringles de manoeuvre (24, 25) et qu'en fin de phase de fermeture, l'emplacement de liaison (69, 70) de l'autre platine (66) est situé par rapport aux emplacements de liaison (67, 68) du même côté par rapport au plan médian horizontal (93) et à une distance égale au double de la course des tringles de manoeuvre (24, 25).

7. Poignée à double action selon les revendications 1 à 3, caractérisée en ce que les deux emplacements de liaison (67, 68, 69, 70) d'une même platine (65, 66) sont disposés sur une ligne diagonale (72, 73) passant par le centre (74) du boîtier (2).

8. Poignée à double action selon la revendication 7, caractérisée en ce que les deux emplacements de liaison (67, 68) de l'une des platines rectangulaires (65) et les deux emplacements de liaison (69, 70) de l'autre platine rectangulaire (66), lorsque la poignée à double action (1) est en position de fermeture, sont situés aux quatre coins d'un rectangle dont le centre se confond avec le centre (74) du boîtier (2).

9. Poignée à double action selon la revendication 7, caractérisée en ce que pour une utilisation à droite, les emplacements de liaison respectifs (67, 70) des platines (65, 66) sont situés d'un côté du plan médian vertical (63) et que, pour une utilisation à gauche, les emplacements de liaison respectifs (68, 69) des platines (65, 66) sont situés de l'autre côté du plan médian vertical (63).

10. Poignée à double action selon la revendication 7, caractérisée en ce que les emplacements de liaison (67 à 70) comportent une course (158) égale à deux fois la course des tringles de manoeuvre (24, 25).

11. Poignée à double action selon les revendications 7 et 10, caractérisée en ce que lorsque la poignée à double action (1) est en position de fermeture, les emplacements de liaison (67 à 70) sont situés au milieu de la course (158).

12. Poignée à double action selon la revendication 7, caractérisé en ce que la première platine rectangulaire (65) comporte, à une extrémité de sa diagonale (72), l'emplacement de liaison (67) constitué par un premier moyeu rectangulaire (109) pourvu d'un bossage (113) présentant un trou borgne (121) coopérant avec l'axe de liaison (50) de la première tringle de manoeuvre (24) et à l'autre extrémité de sa ligne diagonale (72) l'emplacement de liaison (68) constitué par un second moyeu rectangulaire (116) pourvu d'un bossage (118) présentant un trou borgne (122) coopérant avec l'axe de liaison (51) de la seconde tringle de manoeuvre (25).

13. Poignée à double action selon la revendication 7, caractérisée en ce que la seconde platine rectangulaire (66) comporte, à une extrémité de sa ligne diagonale (73) l'emplacement de liaison (69) constitué par un premier bossage (125) présentant un trou borgne (137) coopérant avec l'axe de liaison (50) de la première tringle de manoeuvre (24) et, à l'autre extrémité de sa ligne diagonale (73), l'emplacement de liaison (70) constitué par un second bossage (130) présentant un trou borgne (138) coopérant avec l'axe de liaison (51) de la seconde tringle de manoeuvre (25).

14. Poignée à double action selon les revendications 12 et 13, caractérisée en ce que les bossages (113, 118, 125, 130) comportent des plats (114, 115 - 119,120 -126,127 -134,135) parallèles entre eux et parallèles au plan médian vertical (63), la distance (152) séparant les deux plats parallèles (114, 115 - 119, 120 - 126, 127 134, 135) correspondant à la largeur (151) des lumières oblongues (141 à 144).

15. Poignée à double action selon la revendication 7, caractérisée en ce que les lumières oblongues (141 à 144), dont les parois longitudinales servent de guide aux différents bossages (113,118,125,130), comportent une longueur (157) égale à la somme de la course (158) et du diamètre (159) des bossages (113, 118, 125, 130).

16. Poignée à double action selon la revendication 7, caractérisée en ce que chaque lumière oblongue (141 à 144), comporte deux plans-butées constitués par son chant supérieur (160, 161) et par son chant inférieur (162, 163) coopérant avec les bossages (113, 118, 125, 130) pour déterminer les positions extrêmes des emplacements de liaison (67 à 70) des platines rectangulaires (65, 66).

17. Poignée à double action selon la revendication 7, caractérisée en ce que les lumières oblongues (141 à 144) comportent des axes longitudinaux (145 à 148) parallèles et à égale distance de l'axe médian vertical (63) du boîtier (2).

18. Poignée à double action selon la revendication 17, caractérisée en ce que l'axe longitudinal (145) de la lumière oblongue (141) dans laquelle se déplace le bossage (113) de la première platine rectangulaire (65), est situé dans le prolongement vertical de l'axe longitudinal (148) de la lumière oblongue (144) dans laquelle se déplace le bossage (130) de la seconde platine rectangulaire (66), ces axes longitudinaux (145) et (148) étant disposés d'un côté par rapport au plan médian vertical (63) du boîtier (2).

19. Poignée à double action selon la revendication 17, caractérisée en ce que l'axe longitudinal (146) de la lumière oblongue (142), dans laquelle se déplace le bossage (118) de la première platine rectangulaire (65), est situé dans le prolongements vertical de l'axe longitudinal (147) de la lumière oblongue (143), dans laquelle se déplace le bossage (125) de la seconde platine rectangulaire (66), ces axes longitudinaux (146, 147) étant disposés de l'autre côté par rapport au plan médian vertical (63) du boîtier (2).

20. Poignée à double action selon la revendication 7, caractérisée en ce que la première platine rectangulaire (65) comporte une embase (110) pourvue d'un bossage longitudinal (133) et de deux moyeux rectangulaires (109, 116) disposés aux extrémités de la ligne diagonale (72) et comprenant les bossages (113,118), ces moyeux rectangulaires (109, 116) présentant un côté longitudinal (112,117) coopérant avec les parois longitudinales (77, 78) de l'évidement (20) renfermant le mécanisme (22) pour le guidage de la première platine rectangulaire (65).

21. Poignée à double action selon la revendication 7, caractérisée en ce que la seconde platine rectangulaire (65) comporte, sur sa face (64) dirigée vers la béquille (23) un bossage longitudinal (132), un moyeu rectangulaire (129) et une aile (131) disposés aux extrémités de la ligne diagonale (73) et pourvus de bossages (125, 130), le moyeu rectangulaire (129) et l'aile (131) présentant un côté longitudinal (128, 136) coopérant avec les parois longitudinales (77, 78) de l'évidement (20) renfermant le mécanisme (22) pour le guidage de la seconde platine rectangulaire (66) dans l'évidement (20).

## Patentansprüche

1. Doppeltwirkender Griff für eine Tür, ein Fenster od.dgl., mit einem Gehäuse (2), das einen Mechanismus (22) umschließt, der die Drehbewegung der Schnalle (23) in eine gegensinnige Translationsbewegung der beiden Treibstangen (24, 25) umsetzt und aus einem Zahnritzel (60) und zwei Platten (65, 66) zusammengesetzt ist, die zu beiden Seiten des Zahnritzels (60) mit einer Zahnstange (61, 62) versehen sind, wobei jede Platte (65, 66), die im wesentlichen rechteckige Form hat, zwei Verbindungsstellen (67, 68) und (69, 70) aufweist, wobei die eine oder die andere dieser Verbindungsstellen (67, 68) und (69, 70) mit der einen bzw. der anderen von zwei Verbindungsachsen (50, 51) zusammenwirkt, welche die Platte (65, 66) mit der einen bzw. der anderen Treibstange (24, 25) verbindet, dadurch gekennzeichnet, daß in einer der Stellungen des Handgriffes, die eine neutrale Stellung darstellt, die beiden Verbindungsstellen (67, 68) einer der beiden Platten (65) und die beiden Verbindungsstellen (69, 70) der anderen Platte (66) in gleichem Abstand von der Mittelebene (93) senkrecht zur Bewegungsrichtung der Treibstangen (24, 25) angeordnet sind und für die anderen Stellungen des Handgriffes diese verschiedenen Verbindungsstellen (67, 68) und (69, 70) der beiden Platten (65, 66) ausgehend von dieser neutralen Stellung einer Versetzung unterworfen sind, die auf die Treibstangen (24, 25) über die Verbindungsachsen (50, 51) übertragen werden, die zumindest ein Langloch (105, 141, 142, 143, 144) durchsetzen, welches in einer Deckplatte (21) der Hinterseite (19) des Gehäuses (2) ausgebildet ist, wobei die Versetzungsrichtung von der Verwendung des Griffes als rechter oder linker Griff abhängt.

2. Doppeltwirkender Griff nach Anspruch 1, dadurch gekennzeichnet, daß die beiden Verbindungsstellen (67, 68) der ersten Platte (65) und die beiden Verbindungsstellen (69, 70) der zweiten Platte (66) im gleichen Abstand (96, 97) (96+94 und 97+95) von der horizontalen Mittelebene (93) des Gehäuses (2) angeordnet sind, wenn der Griff die die neutrale Stellung bildende Offenstellung einnimmt.

3. Doppeltwirkender Griff nach Anspruch 1, dadurch gekennzeichnet, daß die beiden Verbindungsstellen (67, 68) der ersten Platte (65) und die beiden Verbindungsstellen (69, 70) der zweiten Platte (66) gleichen Abstand (96, 97) (96+94 und 97+95) von der horizontalen Mittelebene (93) des Gehäuses (2) haben, wenn der Griff die die neutrale Stellung bildende Schließstellung einnimmt.

4. Doppeltwirkender Griff nach einem der Ansprüche 1 bis 3, dadurch gekennzeichnet, daß die Verbindungsstellen (67, 68, 69, 70) der beiden Platten (65, 66) in ein und derselben Ausrichtebene (71) angeordnet sind und ein einziges Langloch (105) durchsetzen, dessen Längsachse (106) parallel zur vertikalen Mittelebene (63) des Gehäuses (2) verläuft.

5. Doppeltwirkender Griff nach Anspruch 4, dadurch gekennzeichnet, daß in der Offenstellung des Griffes die Verbindungsstellen (67, 68) der ersten Platte (65) mit gleichem Abstand (96, 97) zu beiden Seiten der horizontalen Mittelebene (93) des Gehäuses (2) und die Verbindungsstellen (67, 70) der zweiten Platte (66) mit gleichem Abstand (94+96 und 95+97) zu beiden Seiten der horizontalen Mittelebene (93) des Gehäuses (2) angeordnet sind,
daß in der Schließstellung eines als rechter Griff dienenden Griffes die Verbindungsstelle (69) der zweiten Platte (66) zwischen die Verbindungsstellen (67, 68) der ersten Platte (65) greift,
daß in der Schließstellung eines als linker Griff dienenden Griffes die Verbindungsstelle (70) der zweiten Platte (66) zwischen die Verbindungsstellen (67, 68) der ersten Platte (65) greift.

6. Doppeltwirkender Griff nach Anspruch 4, dadurch gekennzeichnet, daß in der Schließphase die Verbindungsstelle (67, 68) einer der Platten (65) sich gemäß einer Wegstrecke (96, 97) bewegt, die gleich der Wegstrecke der Treibstängen (24, 25) ist, und daß am Ende der Schließphase die Verbindungsstelle (69, 70) der anderen Platte (66) bezüglich der Verbindungsstellen (67, 68) auf der gleichen Seite der horizontalen Mittelebene (93) und in einem Abstand gleich der doppelten Weglänge der Treibstangen (24, 25) angeordnet ist.

7. Doppeltwirkender Griff nach einem der Ansprüche 1 bis 3, dadurch gekennzeichnet, daß die beiden Verbindungsstellen (67, 68, 69, 70) ein und derselben Platte (65, 66) auf einer Diagonalen (72, 73) angeordnet sind, welche durch die Mitte (74) des Gehäuses (2) geht.

8. Doppeltwirkender Griff nach Anspruch 7, dadurch gekennzeichnet, daß die beiden Verbindungsstellen (67, 68) der einen rechteckigen Platte (65) und die beiden Verbindungsstellen (69, 70) der anderen rechteckigen Platte (66) in der Schließstellung des doppeltwirkenden Griffes (1) an den vier Ecken eines Rechteckes liegen, dessen Mitte mit der Mitte (74) des Gehäuses (2) zusammenfällt.

9. Doppeltwirkender Griff nach Anspruch 7, dadurch gekennzeichnet, daß für eine Verwendung als rechter Griff die Verbindungsstellen (67, 70) der Platten (65, 66) auf einer Seite der vertikalen Mittelebene (63) angeordnet sind und daß für eine Verwendung als linker Griff die entsprechenden Verbindungsstellen (68, 69) der Platten (65, 66) auf der anderen Seite der vertikalen Mittelebene (63) angeordnet sind.

10. Doppeltwirkender Griff nach Anspruch 7, dadurch gekennzeichnet, daß die Verbindungsstellen (67 bis 70) eine Wegstrecke (158) zurücklegen, die gleich dem Doppelten der Wegstrecke der Treibstangen (24, 25) ist.

11. Doppeltwirkender Griff nach den Ansprüchen 7 und 10, dadurch gekennzeichnet, daß in der Schließstellung des doppeltwirkenden Griffes (1) die Verbindungsstellen (67 bis 70) in der Mitte der Wegstrecke (158) liegen.

12. Doppeltwirkender Griff nach Anspruch 7, dadurch gekennzeichnet, daß die erste rechteckige Platte (65) an einem Ende ihrer Diagonale (72) die Verbindungsstelle (67) aufweist, die durch eine erste rechteckige Nabe (109) gebildet ist, die mit einem Vorsprung (113) versehen ist, welcher ein mit der Verbindungsachse (50) der ersten Treibstange (24) zusammenwirkendes Sackloch (121) aufweist, und am anderen Ende ihrer Diagonale (72) die Verbindungsstelle (68), die durch eine zweite rechteckige Nabe (116) gebildet ist, die mit einem Vorsprung (118) versehen ist, welcher ein Sackloch (122) aufweist, das mit der Verbindungsachse (51) der zweiten Treibstange (25) zusammenwirkt.

13. Doppeltwirkender Griff nach Anspruch 7, dadurch gekennzeichnet, daß die zweite rechteckige Platte (66) an einem Ende ihrer Diagonalen (73) die Verbindungsstelle (69) aufweist, die durch einen ersten Vorsprung (125) gebildet ist, der ein Sackloch (137) aufweist, welches mit der Verbindungsachse (50) der ersten Treibstange (24) zusammenwirkt, und am anderen Ende ihrer Diagonale (73) die Verbindungsstelle (70), die durch einen zweiten Vorsprung (130) gebildet ist, der ein Sackloch (138) aufweist, welches mit der Verbindungsachse (51) der zweiten Treibstange (25) zusammenwirkt.

14. Doppeltwirkender Griff nach den Ansprüchen 12 und 13, dadurch gekennzeichnet, daß die Vorsprünge (113, 118, 125, 130) Abflachungen (114, 115-119,120-126,127-134,135) aufweisen, die zueinander und zur vertikalen Mittelebene (63) parallel sind, wobei der Abstand (152), welcher zwei parallele Abflachungen (114,115 -119,120 -126,127 - 134, 135) voneinander trennt, der Breite (151) des Langloches (141 bis 144) entspricht.

15. Doppeltwirkender Griff nach Anspruch 7, dadurch gekennzeichnet, daß die Langlöcher (141 bis 144), deren Längswände als Führung für die verschiedenen Vorsprünge (113, 118, 125, 130) dienen, eine Länge (157) haben, die gleich der Summe der Wegstrecke (158) und des Durchmessers (159) der Vorsprünge (113, 118, 125, 130) ist.

16. Doppeltwirkender Griff nach Anspruch 7, dadurch gekennzeichnet, daß jedes Langloch (141 bis 144) zwei ebene Anschlagflächen aufweist, die durch seine obere Kante (160, 161) und durch seine untere Kante (162, 163) gebildet sind, welche mit den Vorsprüngen (113, 118, 125, 130) zusammenwirken, um die Endstellungen der Verbindungsstellen (67 bis 70) der rechteckigen Platten (65, 66) zu bestimmen.

17. Doppeltwirkender Griff nach Anspruch 7, dadurch gekennzeichnet, daß die Langlöcher (141 bis 144) Längsachsen (145 bis 148) aufweisen, die parallel und in gleichem Abstand von der vertikalen Mittelachse (63) des Gehäuses (2) verlaufen.

18. Doppeltwirkender Griff nach Anspruch 17, dadurch gekennzeichnet, daß die Längsachse (145) des Langloches (141), in welchem sich der Vorsprung (113) der ersten rechteckigen Platte (66) bewegt, in der vertikalen Verlängerung der Längsachse (148) des Langloches (144) angeordnet ist, in welchem sich der Vorsprung (130) der zweiten rechteckigen Platte (66) bewegt, wobei diese Längsachsen (145 und 148) auf einer Seite der vertikalen Mittelebene (63) des Gehäuses (2) liegen.

19. Doppeltwirkender Griff nach Anspruch 17, dadurch gekennzeichnet, daß die Längsachse (146) des Langloches (142), in welchem sich der Vorsprung (118) der ersten rechteckigen Platte (65) bewegt, in einer vertikalen Verlängerung der Längsachse (147) des Langloches (143) angeordnet ist, in welchem sich der Vorsprung (125) der zweiten rechteckigen Platte (66) bewegt, wobei diese Längsachsen (146, 147) auf der anderen Seite der vertikalen Mittelebene (63) des Gehäuses (2) angeordnet sind.

20. Doppeltwirkender Griff nach Anspruch 7, dadurch gekennzeichnet, daß die erste rechteckige Platte (65) eine Basis (110) aufweist, die mit einem Längsvorsprung (133) und zwei rechteckigen Naben (109, 116) versehen ist, die an den Enden der Diagonale (72) angeordnet sind und Vorsprünge (113, 118) aufweisen, wobei diese rechteckigen Naben (109, 116) eine Längsseite (112, 117) aufweisen, die mit den Längswänden (77, 78) der Ausnehmung (20) zusammenwirken, welche den Mechanismus (22) zur Führung der ersten rechteckigen Platte (65) umschließt.

21. Doppeltwirkender Griff nach Anspruch 7, dadurch gekennzeichnet, daß die zweite rechteckige Platte (66) an ihrer der Schnalle (23) zugekehrten Seite (64) einen Längsvorsprung (132), eine rechteckige Nabe (129) und einen Schenkel (131) hat, die an den Enden der Diagonale (73) angeordnet und mit Vorsprüngen (125, 130) versehen sind, wobei die rechteckige Nabe (129) und der Schenkel (131) eine Längsseite (128, 136) aufweisen, die mit den Längswänden (77, 78) der Ausnehmung (20) zusammenwirken, welche den Mechanismus (22) zur Führung der zweiten rechteckigen Platte (66) in der Ausnehmung (20) umschließt.

## Claims

1. Double-acting handle for a door, window or the like comprising a housing (2) containing a mechanism (22) transforming the rotary motion of the crutch-lever (23) into a translation motion in opposite direction of two actuating rods (24, 25) and comprised of a toothed pinion (60) and two plates (65, 66) provided with a rack (61, 62) arranged on both sides of the toothed pinion (60), each plate (65, 66), having a substantially rectangular shape, having two connection spots (67, 68) and (69, 70), either of these connection spots (67, 68) and (69, 70) co-operating, respectively, with either of two connecting spindles (50, 51) connecting the plate (65, 66) with either actuating rod (24, 25), characterized in that, in one of the positions of the handle, constituting a neutral position, both connection spots (67, 68) of one of the two plates (65) and both connection spots (69, 70) of the other plate (66) are located, respectively, at an equal distance from the median plane (93) perpendicular to the direction of movement of the actuating rods (24, 25) and, for the other positions of the handle, these various connecting spots (67, 68) and (69, 70) of both plates (65, 66) are submitted, from that neutral position, to a movement transferred to the actuating rods (24, 25) by means of the connecting spindles (50, 51) passing through at least one elongated opening (105, 141, 142, 143, 144) made in a cover plate (21) of the rear face (19) of the housing (2), the direction of this movement being dependent on the right-hand or left-hand use use of the handle.

2. Double-acting handle according to claim 1, characterized in that both connection spots (67, 68) of the first plate (65) and both connection spots (69, 70) of the second plate (66) are located, respectively, at an equal distance (96, 97) (96+94 and 97+95) from the horizontal median plane (93) of the housing (2) when the handle occupies the opening position forming the neutral position.

3. Double-acting handle according to claim 1, characterized in that both connection spots (67, 68) of the first plate (65) and both connection spots (69, 70) of the second plate (66) are located, respectively, at an equal distance (96, 97) (96+94 and 97+95) from the horizontal median plane (93) of the housing (2) when the handle occupies the closing position forming the neutral position.

4. Double-acting handle according to claim 1 through 3, characterized in that the connection spots (67, 68, 69, 70) of both plates (65, 66) are arranged on a same alignment plane (71) and pass through an elongated opening (105) the longitudinal axis (106) of which is parallel to the vertical median plane (63) of the housing (2).

5. Double-acting handle according to claim 4, characterized in that - in opening position of the handle, the connection spots (67, 68) of the first plate (65) are located at an equal distance (96, 97) on both sides of the horizontal median plane (93) of the housing (2) and the connection spots (69, 70) of the second plate (66) are located at an equal distance (94+96 and 95+97) on both sides of the horizontal median plane (93) of the housing (2) -in closing position of a handle used as a right-hand, the connection spot (69) of the second plate (66) comes to be interposed between the connection spots (67, 68) of the first plate (65),- in closing position of a handle used as a left-hand, the connection spot (70) of the second plate (66) comes to be interposed between the connection spots (67, 68) of the first plate (65).

6.Double-acting handle according to claim 4, characterized in that, in the closing phase, the connection spot (67, 68) of one plate (65) moves on a stroke (96, 97) equal to the stroke of the actuating rods (24, 25) and that, at the end of the closing phase, the connection spot (69, 70) of the other plate (66) is located, with respect to the connection spots (67, 68), on the same side relative to the horizontal median plane (93) and at a distance equal to twice the stroke of the actuating rods (24, 25).

7. Double-acting handle according to claims 1 through 3, characterized in that both connection spots (67, 68, 69, 70) of a Sine plate (65, 66) are arranged onto a diagonal line (72, 73) passing through the centre (74) of the house (2).

8. Double-acting handle according to claim 7, characterized in that both connection spots (67, 68) of one of the rectangular plates (65) and both connection spots (69, 70) of the other rectangular plate (66), when the double-acting handle (1) is in closing position, are located at the four corners of a rectangle the centre of which coincides with the centre (74) of the housing (2).

9. Double-acting handle according to claim 7, characterized in that, for a right-end use, the respective connection spots (67, 70) of the plates (65, 66) are located on one side of the vertical median plane (63) and that, for a left-end use, the respective connection spots (68, 69) of the plates (65, 66) are located on the other side of the vertical median plane (63).

10.Double-acting handle according to claim 7, characterized in that the connection spots (67 through 70) have a stroke (158) equal to twice the stroke of the connecting rods (24, 25).

11. Double-acting handle according to claims 7 through 10, characterized in that, when the double-acting handle (1) is in closing position, the connection spots (67 through 70) are located in the middle of the stroke.

12. Double-acting handle according to claim 7, characterized in that the first rectangular plate (65) comprises, at one end of its diagonal (72), the connection spot (67) formed by a first rectangular hub (109) provided with a boss (113) having a blind hole (121) cooperating with the connecting spindle (50) of the first connecting rod (24) and, at the other end of its diagonal (72), the connection spot (68) formed by a second rectangular hub (116) provided with a boss (118) having a blind hole (122) co-operating with the connecting spindle (51) of the second connecting rod (25).

13. Double-acting handle according to claim 7, characterized in that the second rectangular plate (66) comprises, at one end of its diagonal (73), the connection spot (69) formed by a first boss (125) having a blind hole (137) co-operating with the connecting spindle (50) of the first connecting rod (24) and, at the other end of its diagonal (73), the connection spot (79) formed by a second boss (130) having a blind hole (138) co-operating with the connecting spindle (51) of the second connecting rod (25).

14. Double-acting handle according to claims 12 and 13, characterized in that the bosses (113, 118, 125,130) comprise flats (114,115-119,120-126,127-134, 135) parallel to each other and parallel to the vertical median plane (63), the distance (152) separating both parallel flats (114,115 -119,120 126, 127 134, 135) corresponding to the width (151) of the elongated openings (141 through 144).

15. Double-acting handle according to claim 7, characterized in that the elongated openings (141 through 144), the longitudinal walls of which serve as a guide for the various bosses (113,118,125,130), have a length (157) equal to the sum of the stroke (158) and the diameter (159) of the bosses (113, 118, 125, 130).

16. Double-acting handle according to claim 7, characterized in that each elongated opening (141 through 144) comprises two thrust planes formed by its upper edge (160, 161) and by its lower edge (162, 163) co-operating with the bosses (113,118,125,130) to determine the outermost positions of the connecting spots (67 through 70) of the rectangular plates (65, 66).

17. Double-acting handle according to claim 7, characterized in that the elongated openings (141 through 144) comprise longitudinal axes (145 through 148) parallel to and equidistant from the vertical median axis (63) of the housing (2).

18. Double-acting handle according to claim 17, characterized in that the longitudinal axis (145) of the elongated opening (141), in which moves the boss (113) of the first rectangular plate (65), is located in the vertical extension of the longitudinal axis (148) of the elongated opening (144) in which moves the boss (130) of the second rectangular plate (66), these longitudinal axes (145) and (148) being arranged on one side relative to the vertical median plane (63) of the housing (2).

19. Double-acting handle according to claim 17, characterized in that the longitudinal axis (146) of the elongated opening (142), in which moves the boss (118) of the first rectangular plate (65), is located in the vertical extension of the longitudinal axis (147) of the elongated opening (143) in which moves the boss (125) of the second rectangular plate (66), these longitudinal axes (146, 147) being arranged on the other side relative to the vertical median plane (63) of the housing (2).

20. Double-acting handle according to claim 7, characterized in that the first rectangular plate (65) comprises a base (110) provided with a longitudinal boss (133) and two rectangular hubs (109, 116) arranged at the ends of the diagonal line (72) and comprising the bosses (113, 118), these rectangular hubs (109,116) having alongitudinal side (112,117) co-operating with the longitudinal walls (77, 78) of the recess (20) containing the mechanism (22) for guiding the first rectangular plate (65).

21. Double-acting handle according to claim 7, characterized in that the second rectangular plate (66) comprises, on its face (64) oriented towards the crutch-lever (23) a longitudinal boss (132), a rectangular hub (129) and a wing (131) arranged at the ends of the diagonal line (73) and provided with bosses (125, 130), the rectangular hub (129) and the wing (131) having a longitudinal side (128,136) co-operating with the longitudinal walls (77, 78) of the recess (20) containing the mechanism (22) for guiding the second rectangular plate (66) in the recess (20).
